# FASCICULE DE BREVET EUROPEEN

(11) **EP 1 193 200 B1**
(45) Date de publication et mention de la délivrance du brevet: **24.11.2004**
(21) Numéro de dépôt: 01402345.1
(22) Date de dépôt: 12.09.2001
(51) Int. Cl.: B65H 19/18, B65H 19/12, B65H 75/24

(54) **Dispositif automatique de raccordement des bandes minces des bobines d'alimentation**
Vorrichtung zum Spleissen von Rollen mit dünnen Bahnen
Apparatus for automatic splicing of feeding rolls with thin webs

(30) Priorité: 12.09.2000 ES 200002233
(43) Date de publication de la demande: 03.04.2002
(73) Titulaire: Torres Martinez, Manuel, E-31007 Pamplona, Navarra (ES)
(72) Inventeur: Torres Martinez, Manuel, E-31007 Pamplona, Navarra (ES)
(74) Mandataire: Joly, Jean-Jacques

(56) Documents cités:
- EP-A- 0 188 795
- EP-A- 0 570 871
- DE-A- 4 215 739
- FR-A- 2 618 769
- US-A- 3 381 912
- US-A- 3 841 944
- US-A- 4 450 039
- US-A- 4 481 053
- US-A- 5 762 283

## Description

La présente invention concerne un dispositif automatique de raccordement de bandes minces destiné aux systèmes à alimentation continue dans lesquels la bande en provenance de la bobine d'alimentation, lorsqu'elle se termine, est unie à celle d'une nouvelle bobine de sorte que le processus puisse se poursuivre.

Dans les processus impliquant une alimentation continue de bandes tels que, par exemple, la fabrication du carton ondulé, on utilise déjà un dispositif qui comporte deux bobines, la première fournissant la bande alors que la seconde demeure en réserve pour assurer la poursuite de l'alimentation lorsque la première est vide.

Dans ce but, et pour éviter l'interruption de l'alimentation au cours du remplacement d'une bobine par une autre, on a mis au point des mécanismes qui assurent automatiquement le raccordement de la fin de la bande de la première bobine au début de la bande de la seconde de façon à poursuivre l'alimentation.

Les dispositifs assurant cette fonction comprennent deux porte-bobines et des mécanismes d'union des bandes qui peuvent être mis en position de travail et de manipulation pour préparer le raccordement de la bande de la bobine qui se trouve en attente à la bande d'alimentation au moment approprié.

Les réalisations connues de ces dispositifs requièrent une intervention manuelle pour mettre les mécanismes de raccordement proprement dits en position de travail et de préparation et pour retirer du porte-bobine le mandrin de la bobine vide ; cela demande des efforts considérables de la part de l'opérateur qui doit d'autre part consacrer un temps non négligeable à ces opérations.

La présente invention propose un dispositif de raccordement qui élimine ces inconvénients grâce à sa structure et à son fonctionnement qui diffèrent de ceux des dispositifs conventionnels.

Le document US-A-5,762,283 décrit un échangeur de bobines comportant des moyens de raccordement des bandes minces d'alimentation portées par les bobines, généralement conforme au préambule de la revendication 1.

La présente invention prévoit un dispositif de raccordement des bandes minces de bobines d'alimentation du type de ceux qui comprennent deux porte-bobines, l'un supportant la bobine d'alimèntation et l'autre la bobine qui la remplacera lorsqu'elle se videra étant ainsi assurée la continuité de l'alimentation; ce type incluant aussi deux têtes par où passent les bandes minces de chacune des deux bobines ; ces têtes sont munies de moyens assurant automatiquement l'union des deux bandes minces; dans lequel les porte-bobinessont montés sur des structures permettant leur déplacement vertical et qui se trouvent à chaque extrémité du dispositif de raccordement alors que les têtes sont montées sur une structure horizontale qui se trouve au-dessus de la zone intermédiaire des porte-bobines et le long de laquelle elles peuvent se déplacer en direction de la ligne médiane des bandes minces pour se rapprocher ou se séparer en allant au-dessus des porte-bobines ; le dispositif de raccordement des bandes minces se caractérise : par des structures horizontales le long desquelles peuvent se déplacer en direction de la ligne médiane des bandes minces des éléments suspendus en forme de crochet qui peuvent retirer les mandrins des bobines vides ; et en ce que les porte-bobines sont montés sur des guides verticaux et peuvent se déplacer individuellement grâce aux mécanismes d'actionnement qui sont indus dans ces guides.

Les têtes sont montées sur un dispositif de guidage reposant sur une structure portante et disposent de moyens indivudels de déplacement et de blocage pour leur immobilisation provisoire ; chaque tête comporte un groupe dont le rôle est d'unir bout à bout les deux bandes minces au moyen d'outils de pression et de coupe.

Chacun des porte-bobines comporte deux bras qui peuvent se rapprocher ou se séparer et sont pourvus de moyens assurant la fixation tournante des mandrins de bobines à supporter, ces moyens étant à leur tour munis de freins de façon à contrôler la rotation de la bobine et de moyens d'expulsion permettant de libérer le mandrin lorsqu'il doit être retiré.

Les éléments qui peuvent se placer au-dessus des porte-bobines sont montés sur des guides qui les soutiennent et ont leur propres moyens d'actionnement ; ces éléments comprennent des bras suspendus en forme de crochet qui peuvent retirer le mandrin des bobines vides pour le déposer à l'extérieur de la structure par l'intermédiaire d'une rampe fixe.

Au-dessus de la position centrale dans laquelle les têtes sont rapprochées l'une de l'autre , se trouvent deux rouleaux parallèles dont le premier a un emplacement fixe mais peut tourner librement sur lui-même et l'autre, qui ne tourne pas sur lui-même, peut s'éloigner ou se rapprocher du premier en créant ainsi un espace entre les deux rouleaux par où passera la bande d'approvisionnement vers le groupe moteur qui la fait se déplacer à la vitesse d'alimentation ; c'est grâce à ces deux rouleaux que la bande peut être pincée et retenue pendant le raccordement.

Cet ensemble constitue un dispositif de raccordement qui réunit automatiquement la fin de la bande de la bobine qui se vide au début d'une nouvelle bande de manière à continuer l'alimentation ; ce dispositif permet aussi de préparer la nouvelle bande alors que l'alimentation de la première bande se poursuit sans que l'opérateur ait à faire aucun effort pour déplacer les têtes puisque les mouvements de ces dernières sont commandés par les moteurs dans chacune des positions.

De plus, les porte-bobines se déplacent automatiquement entre les positions inférieure et supérieure ce qui permet de placer au-dessous de la bobine qui alimente la machine, avant qu'elle ne se vide, une autre pleine tandis que les éléments déplaçables retirent automatiquement par le haut le mandrin des bobines vides laissant ainsi à l'opérateur le seul soin d'enfiler la nouvelle bande sur la tête correspondante une fois que la bobine pleine est installée sur le porte-bobine libéré.

Il résulte de ce qui vient d'être exposé que le dispositif de raccordement objet de la présente invention a des caractéristiques très avantageuses et qu'il constitue un système nouveau et amélioré par rapport aux dispositifs conventionnels.
La figure 1 présente une vue en perspective du dispositif de raccordement préconisé.
La figure 2 est une vue de face de l'une des extrémités du dispositif de raccordement.
La figure 3 est une vue latérale du dispositif de raccordement.
La figure 4 est une vue schématique de détail agrandie de la position des têtes du dispositif de raccordement au moment de la préparation de la nouvelle bande qui demeurera en attente.
La figure 5 est une vue schématique de détail agrandie de la position des têtes du dispositif de raccordement lorsqu'elles sont rapprochées l'une de l'autre et prêtes pour l'union des bandes.
La figure 6 est une vue agrandie et de côté d'une des têtes du dispositif de raccordement.
La figure 7 est une vue de côté des deux têtes du dispositif de raccordement lorsqu'elles sont séparées.
La figure 8 est une vue de côté des deux têtes du dispositif de raccordement lorsqu'elles sont rapprochées l'une de l'autre .
La figure 9 est une vue éclatée en perspective de l'ensemble du système de guidage vertical d'un des porte-bobines du dispositif de raccordement.
La figure 10 est une vue éclatée en perspective de l'axe avec les guides des bras d'un des porte-bobines.
La figure 11 est une vue éclatée en perspective du mécanisme de saisie du mandrin des bobines qui se trouve sur les bras des porte-bobines du dispositif de raccordement.
La figure 12 est une vue en perspective d'un des bras des porte-bobines du dispositif de raccordement avec une vue éclatée du mécanisme d'expulsion qui détache le mandrin des bobines.
La figure 13 est une vue en perspective d'un des bras des porte-bobines du dispositif de raccordement avec une vue éclatée du mécanisme de freinage qui contrôle la rotation des bobines.
La figure 14 est une vue en perspective de la structure de montage d'un des éléments déplaçables qui se trouvent au-dessus des porte-bobines du dispositif de raccordement.
Les figures 15 à 22 sont des vues de détail des positions successives des outils de raccordement au cours de la séquence de collage de l'extrémité finale de la première bande au début de la nouvelle.
Les figures 23 à 28 présentent les positions successives de la séquence de chargement et de remplacement d'une bobine sur un des porte-bobines du dispositif de raccordement.

L'objet de l'invention consiste en un dispositif de raccordement qui permet d'unir des bandes minces (1) et (2) et d'assurer ainsi une alimentation continue dans les processus où il s'applique.

Le dispositif de raccordement comprend deux porte-bobines (3) et (4) qui peuvent se déplacer verticalement et sont montés sur des structures portantes (5) se trouvant aux extrémités de l'ensemble du dispositif de raccordement.

En position centrale et au-dessus, se trouvent les deux têtes (6) et (7) qui sont montées sur une structure horizontale (8) le long de laquelle elles peuvent se déplacer depuis le centre, situation dans laquelle elles se trouvent rapprochées l'une de l'autre, jusqu'aux extrémités de la structure susdite (8).

Au-dessus des porte-bobines (3) et (4) se trouvent d'autres structures horizontales (9) et (10) le long desquelles se déplacent des éléments suspendus (11) et (12) ayant la forme de crochets.

Au-dessus de l'emplacement des têtes (6) et (7) lorsqu'elles sont en position centrale, se trouvent deux rouleaux parallèles (13) et (14) qui laissent entre eux un espace pour le passage de la bande (1) qui alimente le groupe moteur (15) ; après quoi cette bande (1) passe par un magasin de régulation (16) avant de continuer vers le processus d'application.

Chacune des deux têtes (6) et (7) est équipée d'un moteur (17) qui lui permet de se déplacer indépendamment sur la structure (8) (cf. fig. 6) ; ces têtes (6) et (7) sont aussi équipées de divers moyens (19) qui permettent d'assurer leur immobilité (6) et (7) lorsqu'elles se trouvent rapprochées l'une de l'autre en position centrale.

Ces têtes (6) et (7) comprennent encore des groupes (20) permettant de réunir les bandes (1) et (2) qui doivent être raccordées. Ces groupes (20) sont identiques pour les deux têtes (6) et (7) et chacun d'eux comprend deux ensembles indépendants (21) et (22) dont le premier (21) peut basculer au moyen d'un cylindre (23) alors que l'autre peut être poussé vers l'avant au moyen d'un autre cylindre (24).

L'ensemble basculable (21) possède un élément frontal fixe et un élément qui est poussé vers lui par un cylindre (25) alors que dans l'ensemble pousseur (22) est logé, dans une rainure frontale, un couteau escamotable qui peut se déplacer longitudinalement.

Sur les structures (5), les porte-bobines (3) et (4) sont montés sur des guides (26) au moyen d'un chariot (27) qui se déplace en glissant le long de ces guides (26) (cf. fig. 9) ; le déplacement du chariot (27) est provoqué par un mécanisme de transmission inclus dans les guides (26) et actionné par des moteurs (28) ainsi qu'on peut le voir sur les figures 2 et 3. De cette manière chacun des porte-bobines (3) et (4) peut se déplacer indépendamment soit en hauteur soit le long des structures portantes (5).

Dans ces conditions, alors que le processus est toujours alimenté par la bande (1) de la bobine (29) disposée sur le porte-bobine (3) en passant par la tête (6) comme le montre la figure 3, il est possible d'installer une autre bobine (30) sur le porte-bobine (4) pour préparer la bande (2) de cette bobine sur la tête (7) en amenant à cette fin ladite tête (7) à l'extrémité de la structure (8) de telle sorte que l'opérateur chargé de la préparation puisse travailler sans difficulté sur cette tête (7) de la façon présentée sur les figures 3 et 4.

Pour la préparation de la bande (2), comme le montre la figure 15, on bascule l'ensemble (21) du groupe (20) de la tête (7) en position basse ce qui permet à l'opérateur de travailler commodément et on fait passer la bande (2) entre les éléments de cet ensemble.

On fait ensuite basculer vers le haut l'ensemble (21) et, simultanément, on déplace vers l'avant l'élément mobile de cet ensemble (21) de façon que la bande (2) se trouve pincée entre cet élément mobile et l'élément fixe qui lui est opposé (cf. fig. 16).

L'ensemble (22) de ce groupe (20) se déplace alors vers l'avant en retenant prisonnière l'extrémité de bande (2) en la pinçant contre l'élément fixe de l'ensemble (21) comme le montre la figure (17) ; le couteau de l'ensemble (22) coupe alors l'extrémité de la bande (2) selon une ligne droite parfaite.

Après quoi, l'ensemble (21) bascule de nouveau vers le bas et l'ensemble (22) se déplace vers l'arrière comme le présente la figure 18 en posant, au moyen du dispositif distributeur (31) qui apparaît sur la figure 5, une bande adhésive sur l'extrémité de la bande (2) cette pose s'effectuant de telle sorte que la moitié de la largeur de la bande adhésive (32) demeure libre.

L'ensemble (21) est ensuite basculé de nouveau vers le haut (cf. fig. 19) et l'ensemble (22) se déplace une nouvelle fois vers l'avant jusqu'à presser contre l'élément fixe de l'ensemble (21) la bande (2) alors que, simultanément toute la tête (7) se déplace vers la tête (6) pour se positionner contre cette dernière (cf. fig. 20).

On se trouve alors dans la situation où tout est prêt pour le raccordement de la bande (2) à la bande (1) qui passe par la tête (6) de telle sorte que lorsque cette bande (1) se termine, l'élément mobile de l'ensemble (21) du groupe (20) de la tête (6) se déplace et vient presser la bande (1) sur l'élément fixe de cet ensemble (21) alors que, dans le même temps, l'ensemble (22) du même groupe (20) de la tête (6) se déplace vers l'avant et appuie la bande (1) sur l'ensemble (22) du groupe (20) de la tête (7) conformément à la figure 21.

Dans ces conditions, la bande (2) est collée à la bande (1) par la bande adhésive (32) et le couteau de l'ensemble (22) du groupe (20) de la tête (6) coupe la bande (1) de telle sorte que son bord corresponde au bord libre de la bande (2) ce qui assure une continuité parfaite entre les bandes (1) et (2) qui sont raccordées bout à bout par la bande adhésive (32).

Après quoi la tête (6) recule ce qui a pour conséquence que l'ensemble (22) et l'élément mobile de l'ensemble (21) se séparent de l'élément fixe de l'ensemble (21) de la tête (7) ; dès lors, les bandes (1) et (2) étant unies, l'alimentation se poursuit avec la bande (2) (cf. fig. 22).

Pour que soit possible le raccordement des bandes (1) et (2), il est nécessaire que la bande (1) s'arrête un instant dans la zone de raccordement ; c'est pour cette raison que la vitesse du moteur du groupe (15) qui régit l'alimentation est variable de telle sorte qu'en abaissant à 100 - 150 mètres par seconde la vitesse normale d'alimentation de 650 mètres par seconde au moment où la bobine d'alimentation (29) est presque vide et que la bande (1) s'en sépare, un arrêt total de la bande (1) se produit (cf. fig. 21) pendant lequel la bande nécessaire à la poursuite du processus est extraite du magasin (16).

Pour aider à l'arrêt de la bande (1) et maintenir cette dernière suffisamment tendue, pendant l'arrêt, le rouleau mobile (14) se rapproche suffisamment du rouleau fixe (13) (cf. fig. 21) pour comprimer et freiner la bande (1).

Pour éviter les à-coups, le freinage de la bande d'alimentation entre les rouleaux (13) et (14) se maintient (cf. fig. 22) pendant l'accélération de l'alimentation de la nouvelle bande (2) jusqu'à ce que la vitesse normale soit atteinte ; ensuite les rouleaux (13) et (14) se séparent pour que la bande puisse circuler librement.

Lorsque la bobine (29) dont est extraite la bande d'alimentation est presque vide, son porte-bobine (3) se déplace et passe à la position supérieure ce qui permet qu'avant que cette bobine ne soit vide, on puisse approcher par-dessous une bobine pleine (33).

Ainsi, lorsque la bobine (29) se termine et est remplacée par une autre bobine (30) disposée sur l'autre porte-bobine (4), il n'y a plus qu'à retirer le mandrin de la bobine vide (29) pour installer à sa place sur le porte-bobine (3) la bobine (33) qui avait été au préalable disposée au-dessous en faisant descendre ce porte-bobine jusqu'à la position de cette bobine (33) pour la faire monter ensuite jusqu'à une position où elle puisse tourner librement.

Le retrait du mandrin de la bobine vide (29) se fait automatiquement grâce à l'élément (11) en forme de crochet de la structure (9) qui se trouve au-dessus ; cet élément (11) se déplace sur la structure (9) jusqu'à ce qu'il accroche le mandrin de la bobine vide (29) ; il extrait alors ce mandrin du porte-bobine (3) et l'emmène jusqu'à l'élément fixe (34) qui est muni, à la partie inférieure, d'une rampe qui oblige le mandrin à tomber de l'élément (11) pour être recueilli dans le conteneur (35) qui se trouve au-dessous. L'opération est identique lorsque se termine la bobine (30) qui se trouve sur le porte-bobine (4) de l'autre côté, à ceci près que le mandrin est retiré par l'élément (12).

Chacun des porte-bobines (3) et (4) comprend deux bras (36) parallèles et face à face que l'on peut voir sur les figure (12) et (13) et qui sont fixés au moyen d'un accouplement (37) à montage glissant sur un axe (38) pourvu de guides (39), ce montage étant présenté sur la figure 10 ; ces deux bras (36) peuvent se déplacer le long de l'axe (38) et donc se rapprocher ou se séparer l'un de l'autre sous l'action des moteurs (40) que présente la figure 2.

Chaque bras (36) comprend un cône (41) qui s'insère dans l'extrémité correspondante du mandrin des bobines des bandes (1) ou (2) ; ce cône (41) inclut à son tour le mécanisme décrit figure 11 qui comprend un cylindre (42) comportant une tige (43) qui pénètre axialement dans le cône (41) et entre en contact avec des éléments (44) qui peuvent sortir radialement par les fenêtres (45) du cône (41) et portent des patins (46) ; les éléments (44) glissent sur la tige (43) grâce aux guides inclinés (47) de telle sorte que lorsque la tige avance, les éléments 44 sortent par les fenêtres (45) du cône (41) et s'escamotent lorsque la tige recule.

Il en découle que lorsque les bras (36) d'un porte-bobine se rapprochent, les éléments (44) du cône (41) étant escamotés, ces cônes (41) entrent par les extrémités du mandrin de la bobine et font avancer la tige (43) des cylindres (42) ; les éléments (44) sortent alors radialement vers l'extérieur des cônes (41), les patins (46) font pression sur l'intérieur du mandrin de la bobine laquelle se trouve ainsi parfaitement assujettie. Pour désaccoupler et retirer le mandrin de la bobine, on procède inversement c'est-à-dire que la tige (43) des cylindres (42) recule et les éléments (44) s'escamotent à l'intérieur des cônes (41) de telle sorte que lorsque les bras (36) se séparent le mandrin se détache.

Pour que le mandrin se détache complètement sans rester attaché à l'un quelconque des cônes (41), on a prévu sur le cylindre (42) une chemise fixe (48) et au-dessus d'elle un carter (49) qui peut se déplacer sur son axe et, ce faisant, pousser le mandrin monté jusqu'à l'extrémité du cône (41).

Associé à ce carter mobile (49) du mécanisme du cône, se trouve sur le bras (36) un dispositif pousseur (50) qui agit par l'intermédiaire de cylindres (51) comme on peut le voir sur la figure 12 ; ce dispositif pousseur (50) pousse le carter (49) vers l'avant pour obliger le mandrin des bobines à sortir du cône (41) au cours de l'opération de retrait ; le carter (49) est ramené à la position arrière par la poussée proprement dite du mandrin lorsque se rapprochent les bras (36) au cours de l'opération de montage.

Ainsi que le montrent les figures 12 et 13, chaque bras (36) comprend un mécanisme de freinage (52) qui agit sur la partie tournante du cône (41) et grâce auquel il est possible de contrôler la vitesse de rotation des bobines installées sur les porte-bobines de façon à annuler l'inertie et à adapter cette vitesse de rotation à la vitesse de déroulement de la bande.

La figure (14) présente en détail la structure (9) de montage de l'élément (11) en forme de crochet d'une des parties du dispositif de raccordement ; on peut y voir le chariot (53) sur lequel est monté l'élément (11) et le moteur (54) qui commande son déplacement. Il est évident que la structure (10) de l'autre côté, sur laquelle est monté l'élément (12) est identique mais en position inversée.

Le processus de chargement et de remplacement des bobines sur les porte-bobines (3) et (4) du dispositif de raccordement est lui aussi automatique comme le montre la séquence des figures 23 à 28 ; pour installer une bobine (55) sur un porte-bobine, l'ensemble de ce dernier se déplace sur les structures portantes correspondantes (5) jusqu'à la position supérieure (cf. fig. 23) en permettant ainsi d'amener la bobine (55) en-dessous.

Une fois la bobine (55) en position, le porte-bobine descend jusqu'à la position inférieure, les bras (36) étant écartés ; lorsque le porte-bobine arrive à cette position, les bras (36) se resserrent et saisissent la bobine (55) comme le montre la figure 24.

Le porte-bobine s'élève ensuite suffisamment pour que la bobine (55) puisse tourner librement sur elle-même comme le montre la figure 25 ; la bobine (55) est dès lors prête pour alimenter le dispositif de raccordement.

Lorsque la bobine (55) est presque vide, le porte-bobine se déplace à la position supérieure sans que s'interrompe l'alimentation à partir de cette bobine (55) comme le montre la figure 26.

Lorsque la bobine (55) est vide et est remplacée dans le processus d'alimentation par une autre grâce à l'union des deux bandes, l'élément déplaçable (11) situé au-dessus du porte-bobine entre en action et vient accrocher le mandrin (56) de la bobine (55) qui vient de se vider ; les bras (36) se séparent alors et le mandrin (56) demeure suspendu à l'élément (11) comme le montre la figure 27.

On peut alors introduire une nouvelle bobine (57) sous le porte-bobine comme le montre la figure 27, pendant que l'élément (11) se déplace pour décharger le mandrin (56) recueilli et que le porte-bobine descend jusqu'à la partie inférieure où il se resserre et saisit la nouvelle bobine (57) comme le montre la figure 28.

## Revendications

1. Dispositif de raccordement des bandes minces de bobines d'alimentation du type de ceux qui comprennent deux porte-bobines (3,4), l'un supportant la bobine d'alimentation (29) et l'autre la bobine (30) qui la remplacera lorsqu'elle se videra étant ainsi assurée la continuité de l'alimentation ; ce type incluant aussi deux têtes (6,7) par où passent les bandes minces (1,2) de chacune des deux bobines ; ces têtes (6,7) sont munies de moyens assurant automatiquement l'union des deux bandes minces (1,2) ; dans lequel les porte-bobines (3,4) sont montés sur des structures (5) permettant leur déplacement vertical et qui se trouvent à chaque extrémité du dispositif de raccordement alors que les têtes (6,7) sont montées sur une structure horizontale (8) qui se trouve au-dessus de la zone intermédiaire des porte-bobines (3,4) et le long de laquelle elles peuvent se déplacer en direction de la ligne médiane des bandes minces (1,2) pour se rapprocher ou se séparer en allant au-dessus des porte-bobines (3,4) ; le dispositif de raccordement des bandes minces se **caractérise :**
**par** des structures horizontales (9,10) le long desquelles peuvent se déplacer en direction de la ligne médiane des bandes minces des éléments suspendus (11,12) en forme de crochet qui peuvent retirer les mandrins des bobines vides ; et
en ce que les porte-bobines (3,4) sont montés sur des guides verticaux (26) et peuvent se déplacer individuellement grâce aux mécanismes d'actionnement qui sont indus dans ces guides.

2. Dispositif de raccordement des bandes minces de bobines d'alimentation conformément à la première revendication **caractérisé en ce que** les têtes (6,7) peuvent se déplacer sur la structure (8) grâce à un moteur et comprennent des moyens (18,19) qui peuvent les bloquer temporairement sur ladite structure.

3. Dispositif de raccordement des bandes minces de bobines d'alimentation conformément à la première revendication **caractérisé en ce que** les têtes (6,7) incluent des groupes (20) de collage des bandes minces (1,2) ; chacun de ces groupes (20) inclut à son tour un ensemble (21) basculable avec des éléments de pincée de bande mince qui peuvent se rapprocher ou s'écarter les uns des autres, et un ensemble (22) qui peut se déplacer vers l'avant ou l'arrière et comporte des outils de coupe qui se trouvent sur sa face frontale.

4. Dispositif de raccordement des bandes minces de bobines d'alimentation conformément à la première revendication **caractérisé en ce que** les porte-bobines (3,4) comprennent deux bras (36) parallèles et opposés, montés sur un axe (38) et qui peuvent se déplacer pour se rapprocher ou s'écarter l'un de l'autre ; ces bras (36) incorporent des cônes (41) qui permettent de saisir les bobines à supporter ; ces cônes (41) sont associés à un cylindre (42) à l'intérieur et selon l'axe duquel une tige (43) peut se déplacer et, grâce à des guides inclinés (47), agir sur des éléments (44) qui peuvent sortir des ou s'escamoter dans les cônes (41) radialement.

5. Dispositif de raccordement des bandes minces de bobines d'alimentation conformément à la quatrième revendication **caractérisé en ce que** le cylindre (42) des cônes (41) comprend un carter (49) mobile selon son axe sur lequel agit un dispositif pousseur (50) monté sur le bras (36) et comprenant des cylindres pousseurs (51).

6. Dispositif de raccordement des bandes minces de bobines d'alimentation conformément à la quatrième revendication **caractérisé en ce que** chaque bras (36) incorpore un mécanisme de freinage (52) qui agit sur l'ensemble tournant du cône (41) pour contrôler la vitesse de rotation des bobines et la tension de la bande mince.

7. Dispositif de raccordement des bandes minces de bobines d'alimentation conformément à la première revendication **caractérisé en ce que** les structures (9 ,10) sur lesquelles se déplacent les éléments suspendus en forme de crochet (11,12) comportent à leur extrémité un élément fixe (34) en forme de rampe qui se trouve à la hauteur du crochet de l'élément mobile (11/12) et grâce auquel le mandrin se détache du porte-bobine et peut être déposé dans un conteneur (35).

8. Dispositif de raccordement des bandes minces de bobines d'alimentation conformément à la première revendication **caractérisé en ce que**, au-dessus de la position centrale dans laquelle les têtes (6,7) sont rapprochées l'une de l'autre , se trouvent deux rouleaux parallèles (13,14) qui laissent entre eux un espace par où passes la bande mince qui alimente le groupe moteur (15) ; un de ces rouleaux (13) dont la position est fixe tourne librement sur son axe alors que le second (14), qui ne tourne pas, peut se déplacer pour se rapprocher ou s'éloigner du premier de façon à presser contre lui la bande mince d'alimentation.

## Patentansprüche

1. Vorrichtung zum Verbinden dünner Bahnen von Zuführspulen vom Typ derjenigen, die zwei Spulenträger (3, 4) enthalten, wobei der eine die Zuführspule (29) und der andere die Spule (30) trägt, die diese ersetzt, wenn sie leer wird, wodurch die Kontinuität der Zuführung sichergestellt ist; wobei dieser Typ auch zwei Köpfe (6, 7) enthält, über welche die dünnen Bahnen (1, 2) einer jeden der beiden Spulen laufen; diese Köpfe (6, 7) sind mit Mitteln ausgestattet, die das Zusammenführen der zwei dünnen Bahnen (1, 2) automatisch sicherstellen; wobei die Spulenträger (3, 4) an Strukturen (5) angebracht sind, die deren Vertikalbewegung ermöglichen und die sich an jedem Ende der Verbindungsvorrichtung befinden, während die Köpfe (6, 7) an einer horizontalen Struktur (8) angebracht sind, die sich oberhalb des Zwischenbereichs der Spulenträger (3, 4) befindet und entlang derer sie sich in Richtung der Mittellinie der dünnen Bahnen (1, 2) bewegen können, um sich einander zu nähern oder voneinander zu entfernen, indem sie oberhalb der Spulenträger (3, 4) laufen;
die Vorrichtung zum Verbinden der dünnen Bahnen ist **gekennzeichnet:**
**durch** horizontale Strukturen (9, 10), entlang derer sich aufgehängte hakenförmige Elemente (11, 12), welche die Hülsen der leeren Spulen herausziehen können, in Richtung der Mittellinie der dünnen Bahnen bewegen können, und
**dadurch** dass, die Spulenträger (3, 4) an vertikalen Führungen (26) angebracht sind und sich aufgrund der Antriebsmechanismen, die in diesen Führungen enthalten sind, einzeln bewegen können.

2. Vorrichtung zum Verbinden der dünnen Bahnen von Zuführspulen gemäß dem ersten Anspruch, **dadurch gekennzeichnet, dass** die Köpfe (6, 7) sich dank eines Motors an der Struktur (8) bewegen können und Mittel (18, 19) enthalten, die sie vorübergehend an der genannten Struktur festlegen können.

3. Vorrichtung zum Verbinden der dünnen Bahnen von Zuführspulen gemäß dem ersten Anspruch, **dadurch gekennzeichnet, dass** die Köpfe (6, 7) Einheiten (20) zum Kleben der dünnen Bahnen (1, 2) aufweisen; eine jede dieser Einheiten (20) ihrerseits eine schwenkbare Einheit (21) mit Elementen zum Einklemmen der dünnen Bahn, die sich einander nähern oder voneinander entfernen können, sowie eine Einheit (22) enthält, die sich nach vorn oder nach hinten bewegen kann und Schneidwerkzeuge aufweist, die sich an ihrer Vorderseite befinden.

4. Vorrichtung zum Verbinden der dünnen Bahnen von Zuführspulen gemäß dem ersten Anspruch, **dadurch gekennzeichnet, dass** die Spulenträger (3, 4) zwei parallele und gegenüberliegende Arme (36) aufweisen, die an einer Achse (38) angebracht sind und die sich bewegen können, um sich einander zu nähern oder voneinander zu entfernen; diese Arme (36) Kegel (41) enthalten, die ermöglichen, die zu tragenden Spulen zu greifen; diese Kegel (41) einem Zylinder (42) zugeordnet sind, in dem und entlang dessen Achse sich ein Stift (43) bewegen und dank geneigter Führungen (47) auf Elemente (44) einwirken kann, die radial aus den Kegel (41) ausfahren oder in die Kegel (41) einfahren können.

5. Vorrichtung zum Verbinden der dünnen Bahnen von Zuführspulen gemäß dem vierten Anspruch, **dadurch gekennzeichnet, dass** der Zylinder (42) der Kegel (41) ein entlang seiner Achse bewegliches Gehäuse (49) aufweist, auf das eine Stoßvorrichtung (50) wirkt, die an dem Arm (36) angebracht ist und Stoßzylinder (51) aufweist.

6. Vorrichtung zum Verbinden der dünnen Bahnen von Zuführspulen gemäß dem vierten Anspruch, **dadurch gekennzeichnet, dass** jeder Arm (36) einen Bremsmechanismus (52) enthält, der auf die sich drehende Einheit des Kegels (41) einwirkt, um die Rotationsgeschwindigkeit der Spulen sowie die Spannung der dünnen Bahn zu kontrollieren.

7. Vorrichtung zum Verbinden der dünnen Bahnen von Zuführspulen gemäß dem ersten Anspruch, **dadurch gekennzeichnet, dass** die Strukturen (9, 10), an denen sich die aufgehängten hakenförmigen Elemente (11, 12) bewegen, an ihrem Ende ein festes rampenförmiges Element (34) aufweisen, das sich in Höhe des Hakens des beweglichen Elements (11/12) befindet und dank dessen sich die Hülse von dem Spulenträger löst und in einem Behälter (35) abgelegt werden kann.

8. Vorrichtung zum Verbinden der dünnen Bahnen von Zuführspulen gemäß dem ersten Anspruch, **dadurch gekennzeichnet, dass** sich oberhalb der mittleren Position, in der die Köpfe (6, 7) einander genähert sind, zwei parallele Rollen (13, 14) befinden, zwischen denen ein Raum bleibt, durch den die dünne Bahn läuft, die den Motorblock (15) speist; eine dieser Rollen (13), deren Position fest ist, sich frei um ihre Achse dreht, während die zweite Rolle (14), die sich nicht dreht, sich bewegen kann, um sich der ersten zu nähern oder von dieser zu entfernen, derart, dass die dünne Zuführbahn gegen sie gedrückt wird.

## Claims

1. Device for linking thin tapes of supply reels of the type that comprise two reel holders (3, 4), one supporting the supply reel (29) and the other supporting the reel (30) which replaces the first when it is empty thus ensuring continuous supply, this type also including two heads (6, 7) through which pass the thin tapes (1, 2) of each of the two reels, these heads (6, 7) are provided with means ensuring the automatic linking of the two thin tapes (1, 2); in which the reel holders (3, 4) are mounted on structures (5) allowing them to move vertically and which are located at each end of the linking device whereas the heads (6, 7) are mounted on a horizontal structure (8), which is located above the intermediary zone of the reel holders (3, 4), along which they can travel towards the median of the thin tapes (1, 2) so as to come together or apart by moving above the reel holders (3, 4); the device for linking thin tapes is **characterised:**
**by** horizontal structures (9, 10) along which hook-shaped suspended elements (11, 12), which can remove the spools of the empty reels, can travel towards the median of the thin tapes; and
in that the reel holders (3, 4) are mounted on vertical guides (26) and can travel individually by virtue of actuating mechanisms which are fitted to these guides.

2. Device for linking thin tapes of supply reels, as set forth in claim 1, **characterised in that** the heads (6, 7) can travel along the structure (8) by virtue of a motor and comprise means (18, 19) which can temporarily immobilize them on said structure.

3. Device for linking thin tapes of supply reels, as set forth in claim 1, **characterised in that** the heads (6, 7) include bonding sets (20) of the thin tapes (1, 2); each of these sets (20) including a swivelling unit (21) with thin-tape-pinching elements which can come together or apart from each other, and a unit (22) which can travel forwards or backwards and has cutting tools located on its front face.

4. Device for linking thin tapes of supply reels, as set forth in claim 1, **characterised in that** the reel holders (3, 4) comprise two parallel and opposing arms (36), mounted on an axis (38) and which can move so as to come together or apart from each other; these arms (36) incorporate cones (41) which enable a hold to be taken of the reels to be supported; these cones (41) are associated with a cylinder (42) inside which and along whose axis a rod (43) can travel and, by virtue of inclined guides (47), act on elements (44) which can exit or enter the cones (41) radially.

5. Device for linking thin tapes of supply reels, as set forth in claim 4, **characterised in that** the cylinder (42) of the cones (41) comprises a casing (49) that can move along its axis on which a thrusting device (50) operates, assembled onto the arm (36), and comprising thrust cylinders (51).

6. Device for linking thin tapes of supply reels, as set forth in claim 4, **characterised in that** each arm (36) incorporates a braking mechanism (52) which acts on the turning unit of the cone (41) so as to control the rotation speed of the reels and the tension of the thin tape.

7. Device for linking thin tapes of supply reels, as set forth in claim 1, **characterised in that** the structures (9, 10) on which the hook-shaped suspended elements (11, 12) travel comprise at their end a fixed element (34) in the shape of a ramp located at the level of the hook of the movable element (11, 12) and by virtue of which the spool detaches from the reel holder and can be placed in a container (35).

8. Device for linking thin tapes of supply reels, as set forth in claim 1, **characterised in that**, above the central position in which the heads (6, 7) are brought together, two parallel rollers (13, 14) are located with a gap in between them through which the thin tape passes which feeds the power unit (15); one of these rollers (13) which has a fixed position freely turns around its axis whereas the second (14), which does not turn, can travel so as to come closer to or further from the first in order to press the supplied thin tape against it.
